# EUROPÄISCHE PATENTSCHRIFT

(11) **EP 1 441 184 B1**
(45) Veröffentlichungstag und Bekanntmachung des Hinweises auf die Patenterteilung: **04.01.2012**
(21) Anmeldenummer: 04000405.3
(22) Anmeldetag: 12.01.2004
(51) Int. Cl.: F24F 3/08, F24F 13/24

(54) **Anlage zum Temperieren eines Raumes**
System for tempering a room
Installation pour tempérer des locaux

(30) Priorität: 20.01.2003 DE 10302325; 23.01.2003 DE 10302704
(43) Veröffentlichungstag der Anmeldung: 28.07.2004
(73) Patentinhaber: Schako Klima Luft Ferdinand Schad KG, 78600 Kolbingen (DE)
(72) Erfinder: Müller, Reiner, 78600 Kolbingen (DE)
(74) Vertreter: Weiss, Peter

(56) Entgegenhaltungen:
- DE-A- 3 720 554
- DE-A- 10 128 379
- DE-A- 19 723 485
- DE-A- 19 738 474
- DE-A1- 2 308 479
- DE-C- 10 104 923
- DE-U- 20 114 240
- FR-A- 2 567 628
- FR-A- 2 700 203

## Beschreibung

Die Erfindung betrifft eine Anlage zum Temperieren eines Raumes durch Zuführen und/oder Abführen von frischer, gekühlter und/oder erwärmter Luft und/oder Umluft gemäss den Merkmalen des Oberbegriffs von Anspruch 1.

### Stand der Technik

Derartige Anlagen sind in vielfältiger Form bekannt und auf dem Markt. Klimasysteme für Gebäude mit beispielsweise überwiegender Büronutzung haben die Aufgabe, die thermischen Lasten (Heiz- bzw. Kühlbedarf) entsprechend der Jahreszeit bzw. die inneren Lasten auszugleichen. Dies wird bisher durch ein Heizsystem mit Heizrohrleitungen und Heizkörpern realisiert. Kohllasten werden durch eine zentrale Klimazentrale, durch Kühlkonvektoren, Kühldecken oder durch thermische Bauteilaktvierung abgeführt.

Durch die bauphysikalischen Verbesserungen der Gebäudehüllekonstruktionen ist festzustellen, dass der Heizbedarf in den letzten 15 Jahren stark abgenommen, dafür aber die Kühllast zugenommen hat. Gründe hierfür sind die zunehmende Verwendung von Glasfassaden (Erhöhung des Tageslichteinfalls, kürzere Bauzeiten) durch die Architekten, aber auch die kostenrelevante Ausnutzung der Büroflächen (in Ballungszentren stehen einem Arbeitsplatz weniger Flächen zur Verfügung als noch vor Jahren) sowie der ständige Anstieg der Technikausrüstung (Computer, Medientechnik, Licht).

Bei Räumen ohne öffenbare Fenster (innenliegend oder geschlossene Hochhaus-Fassaden) kommt die Versorgung mit ausreichender Frischluft durch das Klimasystem hinzu. Während das Heizsystem meist ohne Ingenieurplanung von Fachfirmen ausgelegt und gebaut werden kann, sind bei Klimasystemen auf Grund der damit verbundenen Eingriffe in Baukonstruktion sowie der vielschichtigen Anforderungen an Anlagentechnik, Prozessfunktion und Hygiene Ingenieurleistungen notwendig, daher erhöhen sich Planungskosten und Bauzeiten. Die mit dem Einsatz von Klimasystemen in Gebäuden verbundenen hohen Investitions- und Betriebskosten lassen trotz Bedarfs manchen Bauherrn und Architekten äusserst kritisch bis ablehnend diese Frage entscheiden.

Die DE 101 28 379 A1 beschreibt eine wenigstens teilweise in eine Gebäudeaussenwand integrierbare Vorrichtung zur dezentralen Belüftung eines Raumes in einem Gebäude, indem mit Hilfe einer von der Vorrichtung unabhängigen, vorzugsweise gebäudezentralen Abluftanlage ein Unterdruck erzeugbar ist. Die Vorrichtung weist einen Luftkanal, durch den hindurch Frischluft von einer Aussenseite der Gebäudeaussenwand durch diese hindurch in den Raum eintreten kann, und einen dem Luftkanal zugeordneten Wärmetauscher zur Temperierung der eintretenden Luft auf.

Aus der FR 2 700 203 A geht ein Luftverteiler hervor, welcher ein Gehäuse mit einem Lufteinlass aufweist, über den ein Filter gelegt ist. Ein innerer Kanal transportiert Luft zu den Ventilatoren. Diese Ventilatoren transportieren die Luft durch einen Kanal mit weiteren Filtern in eine Diffusionskammer mit Filtern. Diese Kanäle im Inneren des Gehäuses werden durch zwei Trennwände gebildet, deren innere Oberfläche mit einem akustisch isolierenden Material versehen sind.

Aus der DE 2 308 479, welche den Oberbegriff des Anspruchs 1 offenbart, geth ein Lüftungselement hervor, insbesondere für die Belüftung von Wohnräumen, welches aus einem Gehäuse aus Beton, Kunststein oder dergleichen besteht, in dem sich ein ganz oder teilweise mit schalldämpfendem Material ausgekleideter Luftdurchtrittskanal befindet. Der Luftdurchtrittskanal kann zur Verbesserung der Schalldämpfung mit treppenförmig ausgebildeten Umlenkungen versehen sein.

### Aufgabe

Der vorliegenden Erfindung liegt die Aufgabe zugrunde, eine Anlage bzw. ein Klimasystem zu entwickeln, welches den Ansprüchen moderner Architektur (Design, Platzbedarf), den gestiegenen Komfortansprüchen der Nutzer klimatisierter Räume (thermische Behaglichkeit, niedriges Geräuschniveau) und auch dem Kostendruck der Baubranche (modularer Systemaufbau, Nachrüstung) gerecht werden soll und gleichzeitig akustische Emissionen einer solchen Anlage bzw. eines solchen Klimasystems vermindert.

### Lösung der Aufgabe

Zur Lösung der Aufgabe führt, dass am Übergang von Frontplatte (20) und Endplatte (21) ein Blech (23) in den Plattenschalldämpfer (16.1 - 16.4) eingesetzt ist.

Durch die Ausbildung des Durchströmkanals mit einer Stufe werden, was sich gezeigt hat, Geräuschentwicklungen der durchströmenden Luft erheblich minimiert, wenn nicht sogar fast ganz unterbunden.

Um die Stufe ausbilden zu können, besteht der Plattenschalldämpfer also aus zwei Platten unterschiedlicher Stärke, die waagrecht an den Kanalwandungen angeordnet sind. Dabei ist der grösste Teil bevorzugt bis zu (95%) der Kanalwandfläche mit dem Schalldämpfer bedeckt, wodurch sich bessere Dämmungseigenschaften des Kanalsblechs (ca. 16 dB) ergeben. Hierdurch wird eine Telefonieschallübertragung unterbunden. Durch die Stufenbildung im Luftstrom wird eine Stossdämpfung erzeugt und ein Durchstrahlen der Frequenzwellen verhindert. Dadurch ergibt sich auch eine sehr gute Dämpfungseigenschaft im hochfrequenten Bereich. Durch das eingelegte Resonanzblech erfolgt eine Verbesserung der Dämpfungseigenschaften im tieffrequenten Bereich.

Der erfindungsgemässe Plattenschalldämpfer vereinigt in sich die Dämpfungsprinzipien Absorption, Stossdämpfung, Mündungsreflektion und Resonator.

Das Klimamodul insgesamt wird bevorzugt in Flachbauweise erstellt und einer Wand, Aussenfassade einer Decke oder einem Boden des Raumes zugeordnet. Ein derartiges Klimamodul hat den grossen Vorteil, dass es in einer Raumtrennwand mit geringer Einbautiefe, beispielsweise einer Vorsatzschale, Holz- oder Metallständerwand, von max. 150 mm Dicke integriert werden kann. Hierauf bezieht sich die vorliegende Erfindung zwar besonders, sie ist jedoch darauf nicht beschränkt. Ein derartiges in Flachbauweise hergestelltes Klimamodul kann notfalls auch einer Metallständerwand vorgestellt oder an oder in einer Decke abgehängte Decke oder einem Boden (Hohlraum oder Doppelboden) angebracht werden. Beispielsweise ist die Integration in Zwischendecken oder abgehängten Decken möglich, gleichfalls auch die Integration in Hohlraumböden oder Doppelböden. Der Vorteil dieser Integration in Leichtbau-Wänden, Zwischendecken oder Doppelböden hat für den Raumnutzer den erheblichen Vorteil, dass keine Nutzfläche verbaut wird, und er vollkommene Freiheit hinsichtlich der Innenausstattung (Aufstellung der Möbel, Tische etc.) hat. Bei Nutzungsänderung oder einer anderen Grundrissgestaltung ist ein leichter Umbau oder ein nachträglicher Abbau möglich.

Gleichfalls der Verminderung der akustischen Emissionen dient das Aufhängen des Klimamoduls an einer Decke über körperschallentkoppelnde Hängeprofile. Auch hier hat sich in der Praxis gezeigt, dass die Rohdecke wesentlich besser eine Körperschallentkopplung, beispielsweise hervorgerufen durch den Ventilator in dem Klimamodul, realisieren kann, als eine Bodenkonstruktion, auf der das Klimamodul aufgestellt ist.

Durch den erfindungsgemässen Schalldämpfer wird der mittlere Schalldruckpegel in einem Büro auf ca. 20 dB(A) abgesenkt, gegenüber bisher 30 dB(A).

Gemäss der vorliegenden Erfindung werden zwei Klimamodule vorgeschlagen. Ein Klimamodul (Klimakonvektor) übernimmt die Funktion Heizen/Kühlen, das andere Klimamodul (Zu-/Abluftmodul) die Frischluftzufuhr, wobei die Module einzeln oder auch in Kombination einsetzbar sind. Durch das Klimamodul Heizen/Kühlen kann auf ein konventionelles Heizsystem verzichtet werden. Hieraus ergeben sich Platz- und Kosteneinsparungen. Eingriffe in die Baukonstruktion werden durch dieses Klimamodul gegenüber der konventionellen Technik, wie Klimadecken, Konvektoren vor Wänden oder im Fassadenbereich, Betonkernaktivierung, erheblch reduziert, woraus sich eine Verkürzung der Bauabläufe im Rohbau und Ausbau ergibt.

Beide Arten von Klimamodulen können im übrigen auch nachträglich durch den Mieter eingebaut und später wieder ausgebaut und mitgenommen werden. Die Klimamodule sind nicht an das Gebäude gebunden.

Bei dem Klimamodul Heizen/Kühlen ist zumindest ein Wärmetauscher integriert, der die Funktionen Kühlen bzw. Heizen übernimmt. Bevorzugt ist der Wärmetauscher jedoch unterteilt, wobei ein Bereich das Kühlen und ein anderer Bereich das Heizen übernimmt. Je nach Wunsch werden so die Bereiche mit einem Kühlmedium bzw. mit einem Heizmedium versorgt.

Der Wärmetauscher besteht im wesentlichen aus Lamellen und die Lamellen kreuzenden Röhrchen, in denen das Heiz- oder Kühlmedium geführt ist. Dabei sind die Lamellen bevorzugt so angeordnet, dass sie in Strömungsrichtung der Luft verlaufen. Hierdurch wird eine zusätzliche Geräuschentwicklung beim Durchströmen der Luft minimiert, da diese nur auf die sehr schmalen Kanten der Lamellen trifft.

Sofern ein Wärmetauscher sowohl die Funktion Kühlen als auch Heizen übernimmt, gibt es auch keinen Übergangsbereich zwischen den Lamellen des Heiz- und den Lamellen des Kühlregisters. In diesem Übergangsbereich bestand in der Vergangenheit die Gefahr, dass die Lamellen versetzt angeordnet waren, so dass es zu zusätzlicher Geräuschentwicklung kam.

Durch den Einsatz von derartigen Wärmetauschern, ist es möglich, z. B. Wärmepumpen oder die direkte Abwärme von Kältemaschinen zu nutzen.

Die Kühltemperatur ist dabei so ausgelegt, dass eine Unterschreitung der Taupunkttemperatur vermieden wird. Hierdurch fällt kein Kondensat an, wodurch die Hygiene der gesamten Anlage wesentlich gesteigert ist, da Schimmel oder Keimbildung vermieden wird. Ferner fällt ein kompliziertes und aufwendiges Abwassersystem weg.

Durch die niedrige Differenz zwischen Raumlufttemperatur zur Vor- und Rücklauftemperatur des Wärmetauschers wird die Kühlleistung selbständig geregelt, so dass dieser Selbstregeleffekt besonders hervorzuheben ist.

Wie oben erwähnt, soll dem Wärmetauscher ein Ventilator, vorzugsweise ein Querstromventilator zugeordnet sein. Der Querstromventilator kann oberhalb oder unterhalb des Wärmetauschers angeordnet sein.

Dieser Ventilator ist die einzige Schallquelle in einem Klimamodul, welcher einen Ventilatorkonvektor darstellt. Die von einem Ventilator abgegebene Schallleistung besitzt eine breitbandige Akustiksignatur, d. h., im Frequenzbreich von 150 Hz bis 5 kHz werden über alle Frequenzen eine etwa gleichgrosse Schallenergie erwartet. Im Bereich von 50 Hz bis 150 Hz steigt die Schallenergie an. In den letzten 10 Jahren wurde kontinuierlich die Schallenergie der Ventilatoren durch Optimierung der Schaufeln und andere technische Verbesserungen gesenkt. Es ist jedoch festzustellen, dass die physikalischen Grenzen nahezu erreicht sind, so dass bei Strömungsmaschinen, wie dem Ventilator, immer mit einem gewissen Schallenergiepegel zu rechnen ist.

Als weitere akustische Optimierung haben die Hersteller von Ventilatorkonvektoren die Abmessungen des Ventilators vergrössert, um dadurch die Drehzahl zu verringern. Mit der Drehzahlverringerung sinkt auch die abgegebene Schallenergie. Dadurch besitzen die derzeit auf dem Markt vorhandenen Konvektoren grosse Abmessungen. Dies wiederum stört den Nutzer/Abnehmer/Architekten. Mit der vorliegenden Entwicklung können jedoch auch Ventilatoren mit höherer Drehzahl verwendet werden, d. h., der Einsatz von kleinen Ventilatoren ist wieder möglich. Der Schallenergiepegel wird durch die Plattenschalldämpfer, die bevorzugt beidseitig des Wärmetauschers bzw. des Ventilators angeordnet sind, wesentlich abgesenkt.

Ferner wird der Wärmetauscher bevorzugt beidseits von Plattenschalldämpfern begrenzt, so dass, wie oben beschrieben, die akustische Emission reduziert wird.

Im Klimamodul sind Ansaugöffnungen für Raumluft und Auslassöffnungen für temperierte Luft vorgesehen. Vor allem in den Auslassöffnungen können noch bewegliche Luftleitlamellen vorgesehen werden, durch die eine Ausströmrichtung bestimmt werden kann.

Das andere Klimamodul, welches ausschliesslich der Einbringung von Frischluft dient, weist lediglich eine Ansaugeinrichtung auf, die bevorzugt beidseits zwischen zwei Plattenschalldämpfern angeordnet ist. Dem ansaugseitigen Plattenschalldämpfer ist noch ein Filter vorgeschaltet, so dass die angesaugte Luft möglichst gut gereinigt dem Raum zugeführt wird.

Der Einsatzbereich derartiger erfindungsgemässer Anlagen ist äusserst gross. Vor allem ist er er für den Büro- und Gewerbebau aber auch für Hotels und den Wohnungsbau gedacht. Die Anlage kann nicht nur in Neubauten vorgesehen werden, sondern auch vorhandene Gebäudestrukturen können auf einfachste Weise nachgerüstet werden. Durch leichte Modifikation der Klimamodule ist der Einsatz in Räumen mit besonders hohen akustischen Ansprüchen, wie Studioräume, Besprechungsräume, Theater, Kino etc. möglich.

Vom Design her sind für die Klimamodule alle Möglichkeiten denkbar. Das Klimamodul kann mit frei wählbaren Farben belegt werden. Ferner kann es zusätzlich ausgerüstet werden mit z. B. bürotechnischen Funktionen, wie Zeitplaner, Magnettafel, Sideboard, mit Raumakustik zur Verbesserung der Sprachverständlichkeit, Breitbandabsorber, Bass-Resonator oder mit Elementen der Medientechnik, wie Videokonferenzwand, Leinwand für Beamer/Overhead, Plasma-Monitore usw..

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine schematisch dargestellte Draufsicht auf erfindungsgemässe Klimamodule, welche in einer nicht näher gezeigten Metallständerwand integriert sind;
Figur 2 eine Seitenansicht eines Längsschlitzes durch eines der Klimamodule in Figur 1 in einer weiteren Ausführungsform.

In Figur 1 sind zwei Klimamodule P₁ und P₂ erkennbar. Das Klimamodul P₁ dient dazu, Frischluft in einen Raum einzubringen, das Klimamodul P₂ wird zur Einbringung von erwärmter oder gekühlter Luft verwendet.

Beide Klimamodule befinden sich zwischen einer Decke 1 und einem Boden 2 eines Raumes. Auf dem Boden 2 befindet sich noch ein Aufbau 3, wobei in Zwischenräumen 4 Leitungen für ein Heiz- bzw. Kühlmedium geführt sind.

Das Klimamodul P₂ ist über Hängeprofile 5.1 und 5.2 mit der Decke 1 verbunden und kann auf dem Aufbau 3 aufstehen. Aus akustischen Gründen ist jedoch vorgesehen, dass das Klimamodul P₂ einen geringfügigen Abstand von dem Aufbau 3 einhält.

Seitlich werden die Klimamodule P₁ und P₂ durch Metallständerkonstruktionen, Dichtungsstreifen, Fugendehnungsbänder oder Gipskartonstreifen 6.1 bis 6.3 abgedeckt bzw. voneinander abgetrennt.

Integraler Bestandteil des Klimamoduls P₂ ist, wie insbesondere auch in Figur 2 erkennbar, ein Wärmetauscher 7, der aus zwei Bereichen 7.1 und 7.2 besteht. Der Bereich 7.1 steht über eine Zuleitung 8 mit einem Heizungsvorlauf und über eine Rückleitung 9 mit einem Heizungsrücklauf in Verbindung. Gleichfalls dient eine Zuleitung 10 zu dem Bereich 7.2 als ein Kaltwasservorlauf und eine Rückleitung 11 als Kaltwasserrücklauf. In die Zuleitungen 8 und 10 sind einstellbare Absperrventile 12 und 13 eingeschaltet. Ausserdem sind weitere Ventile erkennbar, die jedoch nicht näher beschrieben werden. Selbstverständlich können die Leitungen auch in abgehängten Decken verlaufen.

Der Wärmetauscher 7 besteht im wesentlichen aus Röhrchen 37 und quer dazu verlaufende Lamellen 38. In den Röhrchen 37 wird das Heiz- oder Kühlmedium geführt und die Lamellen 38 bilden im wesentlichen die Wärmetauscherflächen. Dabei ist hervorzuheben, dass die Lamellen 38 in Richtung des Luftstromes verlaufen, so dass eine Geräuschentwicklung beim Durchströmen minimiert ist.

Oberhalb (möglich ist auch unterhalb) des Wärmetauschers 7 ist ein Querstromventilator 14 erkennbar, der von einem Motor 15 angetrieben wird. Oberhalb dieses Querstromventilators 14 befindet sich ein Plattenschalldämpfer 16.1, ebenfalls ein weiterer Plattenschalldämpfer 16.2 ist unterhalb des Wärmetauschers 7 vorgesehen. In jedem Plattenschalldämpfer 16.1 und 16.2 ist ein Durchströmkanal 17 erkennbar, der eine Stufe 18 ausbildet. Zu diesem Zweck weist jeder Plattenschalldämpfer 16.1 und 16.2 eine kürzere Rückseitenplatte 19 auf, der gegenüber eine längere Frontplatte 20 angeordnet ist. Rückseitenplatte 19 und Frontplatte 20 haben etwa die gleiche Dicke. An die Frontplatte 20 schliesst sich dann eine Endplatte 21 mit einer grösseren Dicke an, so dass zwischen der Frontplatte 20 und der Endplatte 21 eine Stufe 22 ausgebildet ist. Diese Stufe 22 ist bevorzugt von einem Blech, beispielsweise einem Stahlblech 23 belegt.

Unterhalb des Plattenschalldämpfers 16.2 befindet sich ein Ansaugraum 24 mit einer Ansaugöffnung 25. Oberhalb des Plattenschalldämpfers 16.1 sind eine Ausblaskammer 26 und Ausblasöffnungen 27 vorgesehen, welche beispielsweise mit verstellbaren Lamellen besetzt sein können.

Hinter dem Klimamodul P2 befindet sich zur Isolation eine Mineralwolleschicht 28, die zum Klimamodul P₂ hin mit einer Terodem - Folie 29 belegt ist. Der Mineralwolleschicht 28 sind zwei Gipskartonplatten 30.1 und 30.2 vorgesetzt. Ebenso wird das Klimamodul P₂ nach vorne hin durch eine nicht näher gezeigte Gipskartonplatte abgedeckt, wobei lediglich die Ansaugöffnungen 25 und die Ausblasöffnungen 27 freigelassen werden. Selbstverständlich können auch mehrere Gipskartonplatten für eine Wand vorgesehen sein.

### Die Funktionsweise dieses Klimamoduls P₂ ist folgende:

Wie insbesondere in Figur 2 erkennbar, ist das gesamte Klimamodul P₂ sehr flach ausgebildet, so dass es ohne Schwierigkeiten in eine Metallständerwand eingesetzt werden kann. Durch den Querstromventilator 14 wird Luft durch die Ansaugöffnungen 25 und den Durchströmkanal 17 des Plattenschalldämpfers 16.2 angesaugt. Diese Luft durchzieht auch den Wärmetauscher 7 und kann - je nach Wunsch - gekühlt oder erwärmt werden.

Nach dem Wärmetauscher 7 wird die Luft durch den Durchströmkanal 17 des Plattenschalldämpfers 16.1 gedrückt und aus den Ausblasöffnungen 27 ausgeblasen. Auf diese Weise erfolgt ein ausgezeichnetes Temperieren eines Raumes, wobei die akustische Belästigung auf ein Minimum reduziert ist. Dies gewährleisten die erfindungsgemässen Plattenschalldämpfer, da sie die Geräuschentwicklung des Querstromventilators 14 dämpfen und durch die Ausbildung der Stufe 18 eine Geräuschentwicklung der strömenden Luft unterbinden.

Das Klimamodul P₁ dient ausschliesslich der Zuführung von Frischluft in einen Raum. Hierzu sind drei Frischluftanschlüsse 31.1 bis 31.3 vorgesehen, welche in einen Filterraum 32 einmünden. Auf diesen Filterraum 32 folgt ein Plattenschalldämpfer 16.3, dem zwei Pumpen oder Ventilatoren 33.1 und 33.2 nachgeschaltet sind, wobei beide Ventilatoren 33.1 und 33.2 von einem Motor 34 angetrieben werden.

Die geförderte Luft durchströmt dann wiederum einen Plattenschalldämpfer 16.4 und wird aus einer Auslassöffnung 35 ausgedrückt. Durch drei weitere Frischluftkanäle 36.1 bis 36.3 soll dargestellt werden, dass durch dieses Klimamodul P₁ auch Frischluft zu drei anderen Räumen geführt werden kann.

### Positionszahlenliste

| | | | | | |
|---|---|---|---|---|---|
| 1 | Decke | 34 | Motor | 67 | |
| 2 | Boden | 35 | Auslassöffnung | 68 | |
| 3 | Aufbau | 36 | Frischluftkanal | 69 | |
| 4 | Zwischenraum | 37 | Röhrchen | 70 | |
| 5 | Hängeprofil | 38 | Lamellen | 71 | |
| 6 | Gipskartonstreifen | 39 | | 72 | |
| 7 | Wärmetauscher | 40 | | 73 | |
| 8 | Zuleitung | 41 | | 74 | |
| 9 | Rückleitung | 42 | | 75 | |
| 10 | Zuleitung | 43 | | 76 | |
| 11 | Rückleitung | 44 | | 77 | |
| 12 | Absperrventil | 45 | | 78 | |
| 13 | Absperrventil | 46 | | 79 | |
| 14 | Querstromventilator | 47 | | | |
| 15 | Motor | 48 | | | |
| 16 | Plattenschalldämpfer | 49 | | | |
| 17 | Durchströmkanal | 50 | | | |
| 18 | Stufe | 51 | | P | Klimamodul |
| 19 | Rückseitenplatte | 52 | | | |
| 20 | Frontplatte | 53 | | | |
| 21 | Endplatte | 54 | | | |
| 22 | Stufe | 55 | | | |
| 23 | Blech | 56 | | | |
| 24 | Ansaugraum | 57 | | | |
| 25 | Ansaugöffnung | 58 | | | |
| 26 | Ausblaskammer | 59 | | | |
| 27 | Ausblasöffnung | 60 | | | |
| 28 | Mineralwollschicht | 61 | | | |
| 29 | Folie | 62 | | | |
| 30 | Gipskartonplatte | 63 | | | |
| 31 | Frischlauftanschluss | 64 | | | |
| 32 | Filterraum | 65 | | | |
| 33 | Ventilator | 66 | | | |

## Patentansprüche

1. Anlage zum Temperieren eines Raumes durch Zuführen und/oder Abführen von frischer, gekühlter und/oder erwärmter Luft und/oder von Umluft, wobei in einem Klimamodul (P₁, P₂) zumindest ein Plattenschalldämpfer (16.1 - 16.4) vorgesehen ist, dessen Durchströmkanal (17) eine Stufe (18) ausbildet, wobei eine kürzere Platte (19) eine Rückseite des Plattenschalldämpfers (16.1 16.4) bildet, der unter Ausbildung des Durchströmkanals (17) eine Frontplatte (20) ähnlicher Dicke vorgesetzt ist, an die sich nach dem Ende der Rückseitenplatte (19) eine Endplatte (21) grösserer Dicke anschliesst,
**dadurch gekennzeichnet,**
**dass** am Übergang von Frontplatte (20) und Endplatte (21) ein Blech (23) in den Plattenschalldämpfer (16.1 - 16.4) eingesetzt ist.

2. Anlage nach Anspruch 1, **dadurch gekennzeichnet, dass** das Klimamodul (P₁, P₂) in Flachbauweise erstellt und einer Wand, Aussenfassade einer Decke (1) oder einem Boden (2) des Raumes zugeordnet ist.

3. Anlage nach Anspruch 2, **dadurch gekennzeichnet, dass** das Klimamodul (P₁, P₂) über ein Hängeprofil (5.1, 5.2) mit der Decke (1) verbunden ist.

4. Anlage nach einem der Ansprüche 1 bis 3, **dadurch gekennzeichnet, dass** das Klimamodul (P_{1,} P₂) in eine Raumtrennwand mit geringer Einbautiefe, beispielsweise eine Metallständerwand, integriert ist.

5. Anlage nach wenigstens einem der Ansprüche 1 bis 4, **dadurch gekennzeichnet, dass** in dem Klimamodul (P₂) zumindest ein Wärmetauscher (7) vorgesehen ist.

6. Anlage nach Anspruch 5, **dadurch gekennzeichnet, dass** der Wärmetauscher aus Lamellen und die Lamellen kreuzenden, ein Temperiermedium führenden Leitungen besteht.

7. Anlage nach Anspruch 6, **dadurch gekennzeichnet, dass** die Lamellen in Strömungsrichtung der Luft angeordnet sind.

8. Anlage nach einem der Ansprüche 5 bis 7, **dadurch gekennzeichnet, dass** der Wärmetauscher (7) zwischen zwei Plattenschalldämpfern (16.1, 16.2) angeordnet ist.

9. Anlage nach wenigstens einem der Ansprüche 5 bis 8, **dadurch gekennzeichnet, dass** dem Wärmetauscher (7) ein Ventilator (14), vorzugsweise ein Querstromventilator, zugeordnet ist.

10. Anlage nach wenigstens einem der Ansprüche 5 bis 9, **dadurch gekennzeichnet, dass** der Wärmetauscher (7) einen Bereich (7.1), der mit einem Heizmedium in Verbindung steht, und einen Bereich (7.2) aufweist, der von einem Kohlmedium versorgt ist.

11. Anlage nach wenigstens einem der Ansprüche 1 bis 10, **dadurch gekennzeichnet, dass** das Klimamodul (P₂) zumindest eine Ansaugöffnung (25) für Raumluft und zumindest eine Auslassöffnung (27) für temperierte Luft aufweist.

12. Anlage nach Anspruch 11, **dadurch gekennzeichnet, dass** den Auslassöffnungen (27) verstellbare Lamellen zugeordnet sind.

13. Anlage nach wenigstens einem der Ansprüche 1 bis 12, **dadurch gekennzeichnet, dass** in dem Klimamodul (P₁) eine Ansaugeinrichtung (33.1, 33.2) für Frischluft angeordnet ist.

14. Anlage nach Anspruch 13, **dadurch gekennzeichnet, dass** sich die Ansaugeinrichtung (33.1, 33.2) zwischen zwei Plattenschalldämpfern (16.3, 16.4) befindet.

15. Anlage nach Anspruch 14, **dadurch gekennzeichnet, dass** dem ansaugseitigen Plattenschalldämpfer (16.3) ein Filter (32) vorgeschaltet ist.

## Claims

1. A system for controlling the temperature of a room by supplying and/or removing fresh, cooled and/or heated air and/or circulating air, with at least one plate-type sound absorber (16.1-16.4) being provided in an air-conditioning module (P₁, P₂), the throughflow channel (17) of which absorber forms a step (18), a shorter plate (19) forming a reverse side of the plate-type sound absorber (16.1 -16.4) in front of which is placed a front plate (20) of similar thickness, forming the throughflow channel (17), which plate is adjoined by an end plate (21) of greater thickness after the end of the reverse-side plate (19),
**characterised in that**
a metal sheet (23) is inserted into the plate-type sound absorber (16.1 - 16.4) at the transition of the front plate (20) and end plate (21).

2. A system according to Claim 1, **characterised in that** the air-conditioning module (P₁, P₂) is produced in a flat construction and is associated with a wall, external façade of a ceiling (1) or a floor (2) of the room.

3. A system according to Claim 2, **characterised in that** the air-conditioning module (P₁, P₂) is connected to the ceiling (1) via a suspension profile (5.1, 5.2),

4. A system according to one of Claims 1 to 3, **characterised in that** the air-conditioning module (P₁, P₂) is integrated in a room partition with low installation depth, for example a metal-framed wall.

5. A system according to at least one of Claims 1 to 4, **characterised in that** at least one heat exchanger (7) is provided in the air-conditioning module (P₂).

6. A system according to Claim 5, **characterised in that** the heat exchanger consists of fins and lines crossing the fins which carry a temperature-control medium.

7. A system according to Claim 6, **characterised in that** the fins are arranged in the direction of flow of the air.

8. A system according to one of Claims 5 to 7, **characterised in that** the heat exchanger (7) is arranged between two plate-type sound absorbers (16.1, 16.2).

9. A system according to at least one of Claims 5 to 8, **characterised in that** a ventilator (14), preferably a cross-current ventilator, is associated with the heat exchanger (7).

10. A system according to at least one of Claims 5 to 9, **characterised in that** the heat exchanger (7) has a region (7.1) which is connected to a heating medium and a region (7.2) which is supplied by a cooling medium.

11. A system according to at least one of Claims 1 to 10, **characterised in that** the air-conditioning module (P₂) has at least one intake opening (25) for room air and at least one outlet opening (27) for temperature-controlled air.

12. A system according to Claim 11, **characterised in that** adjustable fins are associated with the outlet openings (27).

13. A system according to at least one of Claims 1 to 12, **characterised in that** an intake means (33.1, 33.2) for fresh air is arranged in the air-conditioning module (P₁).

14. A system according to Claim 13, **characterised in that** the intake means (33.1, 33.2) is located between two plate-type sound absorbers (16.3, 16.4).

15. A system according to Claim 14, **characterised in that** a filter (32) precedes the intake-side plate-type sound absorber (16.3).

## Revendications

1. Installation pour thermostatiser un local par amenée et/ou évacuation d'air frais, refroidi et/ou chauffé et/ou d'air ambiant, dans un module de climatisation (P₁, P₂) étant prévu au moins un amortisseur acoustique à plaques (16.1 à 16.4) dont le canal de passage (17) forme un étage (18), une plaque plus courte (19) constituant une face arrière de l'amortisseur acoustique à plaques (16.1 à 16.4) devant laquelle est placée, en formant le canal de passage (17), une plaque frontale (20) de même épaisseur à laquelle vient se raccorder, après la fin de la plaque du côté arrière (19), une plaque finale (21) de grande épaisseur,
**caractérisée par le fait**
**qu'**à la transition entre la plaque frontale (20) et la plaque finale (21) est placée une tôle (23) dans l'amortisseur acoustique plaques (16.1 à 16.4).

2. Installation selon la revendication 1, **caractérisée par le fait que** le module de climatisation (P₁, P₂) est réalisé selon un mode de construction plat et est associé à une paroi, à une façade extérieure d'un plafond (1) ou à un plancher (2) du local.

3. Installation selon la revendication 2, **caractérisée par le fait que** le module de climatisation (P₁, P₂) est relié au plafond (1) par l'intermédiaire d'un profilé de suspension (5.1, 5.2).

4. Installation selon l'une des revendications 1 à 3, **caractérisée par le fait que** le module de climatisation (P₁, P₂) est intégré dans une cloison du local à faible profondeur d'incorporation, par exemple une paroi à montants métalliques

5. Installation selon au moins l'une des revendications 1 à 4, **caractérisée par le fait que** dans le module de climatisation (P₁) est prévu au moins un échangeur de chaleur (7).

6. Installation selon la revendication 5, **caractérisée par le fait que** l'échangeur de chaleur se compose de lames et de conduits croisant les lames et conduisant un fluide de thermostatisation.

7. Installation selon la revendication 6, **caractérisée par le fait que** les lamelles sont disposées dans la direction de circulation de l'air.

8. Installation selon l'une des revendications 5 à 7, **caractérisée par le fait que** l'échangeur de chaleur (7) est disposé entre deux amortisseurs acoustiques à plaques (16.1, 16.2).

9. Installation selon au moins l'une des revendications 5 à 8, **caractérisée par le fait qu'**à l'échangeur de chaleur (7) est associé un ventilateur (14), de préférence un ventilateur à écoulements croisés.

10. Installation selon au moins l'une des revendications 5 à 9, **caractérisée par le fait que** l'échangeur de chaleur (7) présente une zone (7.1) qui est en communication avec un fluide chauffant, et une zone (7.2) qui est alimentée par un fluide de refroidissement.

11. Installation selon au moins l'une des revendications 1 à 10, **caractérisée par le fait que** le module de climatisation (P₂) présente au moins une ouverture d'aspiration (25) d'air ambiant et au moins une ouverture de sortie (27) d'air thermostatisé.

12. Installation selon la revendication 11, **caractérisée par le fait qu'**aux ouvertures de sortie (27) sont associées des lamelles déplaçables.

13. Installation selon au moins l'une des revendications 1 à 12, **caractérisée par le fait que** dans le module de climatisation (P₁) est disposé un dispositif d'aspiration (33.1, 33.2) d'air frais.

14. Installation selon la revendication 13, **caractérisée par le fait que** le dispositif d'aspiration (33.1, 33.2) se trouve entre deux amortisseurs acoustiques à plaques (16.3, 16.4).

15. Installation selon la revendication 14, **caractérisée par le fait qu'**avant l'amortisseur acoustique à plaques du côté de l'aspiration (16.3) est connecté un filtre (32).
